# EUROPÄISCHE PATENTSCHRIFT

(11) **EP 0 199 270 B1**
(45) Veröffentlichungstag und Bekanntmachung des Hinweises auf die Patenterteilung: **30.06.1993**
(21) Anmeldenummer: 86105215.7
(22) Anmeldetag: 16.04.1986
(51) Int. Cl.: E05C 17/28, E05C 17/16, E05C 17/36, E05C 17/38

(54) **Feststellvorrichtung für einen Fenster- oder Türflügel in wenigstens einer Spaltlüftungsstellung**
Device for keeping a door or window at least ajar
Dispositif pour maintenir une porte ou une fenêtre entrouverte dans au moins une position

(30) Priorität: 17.04.1985 AT 1152/85
(43) Veröffentlichungstag der Anmeldung: 29.10.1986
(73) Patentinhaber: MAYER & CO., A-5021 Salzburg (AT)
(72) Erfinder: Grasmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- AT-B- 368 594
- AT-B- 370 198
- CH-A- 102 218
- DE-A- 1 654 735
- DE-A- 2 436 038
- DE-B- 1 075 006
- DE-C- 313 226
- FR-A- 1 362 530
- GB-A- 1 428 960
- US-A- 1 726 850
- US-A- 1 992 886
- US-A- 2 699 352

## Beschreibung

Die Erfindung betrifft eine Feststellvorrichtung für einen Fenster- oder Türflügel in wenigstens einer Spaltlüftungsstellung, bestehend aus einem am Fenster- oder Türstock befestigbaren Gehause, in dem ein parallel zur Gehäuselängsachse verlaufender Aufnahmeschlitz für ein zur Kupplung mit dem Flügel bestimmtes Organ vorgesehen und ein Rastkörper zwischen einer Verriegelungsstellung und einer Entriegelungsstellung quer zum Aufnahmeschlitz verlagerbar gehalten ist.

Eine Feststellvorrichtung dieser Art ist aus der US-A-1 992 886 bekannt, und diese Feststellvorrichtung dient dazu, eine Windschutzscheibe sowohl in der geschlossenen als auch in verschiedenen einstellbaren Öffnungsstellungen zu halten. Bei dieser bekannten Anordnung ist über die Feststellvorrichtung eine ständige, nicht lösbare Verbindung zwischen der Windschutzscheibe bzw. dem Flügel und der Karosserie vorgesehen. Diese Verbindung wird über einen Querstift erreicht, der an einem in den Aufnahmeschlitz im Gehäuse eingreifenden Schwenkarm befestigt ist und eine Länge aufweist, die größer ist als die Breite des Aufnahmeschlitzes.

Aus der AT-B 368 594 ist eine Vorrichtung zur lösbaren Drehbegrenzung von Schwingflügelfenstern bekannt, das ein an einem Flügel gelagertes, in den Falz zwischen Flügel und Stock eingreifendes, als Lasche oder Schere ausgebildetes Sperrglied aufweist, das an seinem freien Ende einen gegen den Stockschenkel vorragenden, im wesentlichen T-förmigen Kopf besitzt, der über eine verschließbare Einführöffnung in eine hinterschnittene Aufnahmevertiefung im Stockschenkel einführbar ist. Das Schloß für die Einführöffnung ist dabei in einem eine Aufnahmevertiefung bildenden Gehäuse angeordnet. Diese Vorrichtung dient zur Erhöhung der Einbruchsicherheit, was dadurch erreicht wird, daß das Gehäuse in die Näheder Drehachse des Schwenkflügelfensters gerückt wird und dadurch der mögliche Öffnungsspalt auch bei Ausnutzung der maximalen Öffnungsweite der Drehbregrenzungsvorrichtung im Bereich des Schlosses so klein ist, daß ein Durchgriff zwischen dem Flügel und dem Stock im Bereich des Gehäuses unmöglich ist.

Aus dem DE-GBM 1 922 908 ist eine Feststellvorrichtung bekannt, bei der der Aufnahmeschlitz des am Fenster bzw. Türstock befestigbaren Gehäuses normal zur Stockebene verläuft, so daß der am Flügel angeschraubte Raststift beim Schließen des Flügels aus seiner Drehöffnungsstellung in den Aufnahmeschlitz eingreift. Durch den Rastkörper, der in Längsrichtung des das Gehäuse tragenden Stockschenkels verschiebbar im Gehäuse gelagert ist und zwei Rastausnehmungen für den Raststift aufweist, kann der Raststift innerhalb des Aufnahmeschlitzes in zwei Raststellungen festgehalten werden, denen zwei Spaltlüftungsstellungen des Flügels entsprechen. Um den Flügel nicht nur um seine Drehachse, sondern auch um seine Kippachse in eine Spaltlüftungsstellung öffnen zu können, verläuft der der Kippachse zugekehrte Rand des Aufnahmeschlitzes entlang eines zur Kippachse konzentrischen Kreiszylinders. Nachteilig bei dieser bekannten Feststellvorrichtung ist, daß zufolge der Ausrichtung des Aufnahmeschlitzes senkrecht zur Stockebene das Gehäuse eine Tiefe aufweisen muß, die größer als die gewünschte Weite für den Lüftungsspalt ist, was insbesondere bei größeren Lüftungsspalten ein störendes Vorragen des Gehäuses in das Rauminnere bedingt. Dazu kommt noch, daß der Rastkörper über den Raststift nur dann in die Verriegelungsstellung quer zum Aufnahmeschlitz verschoben werden kann, wenn der Raststift die hierfür vorgesehene Stellung tatsächlich einnimmt, so daß die Handhabung der Feststellvorrichtung erschwert ist. Außerdem ist die Feststellvorrichtung nicht kindersicher, weil der Rastkörper zum Entriegeln der Feststellvorrichtung lediglich aus der Verriegelungsstellung in die Entreigelungslage über einen Betätigungsgriff zurückgezogen werden muß und in dieser Entriegelungsstellung mittels einer Rasteinrichtung festgehalten wird. Auch wird durch die zwangsläufig notwendige Überdimensionierung der Rastausnehmungen ein störendes Klappern des Fenster- oder Türflügels in seiner Spaltlüftungsstellung nicht zu vermeiden sein.

Aus der DE-B-1 075 006 ist eine abkuppelbare Ausstellvorrichtung für Kipp-Hebe-Schwenk-Flügel von Fenstern oder Türen an der lotrechten Öffnungsseite bekannt, die aus einem am feststehenden Rahmen angelenkten Ausstellarm, einem Kopfbolzen und einer Kopfbolzenführung mit Öffnung besteht, wobei der Kopfbolzen am Flügel und die Kopfbolzenführung am Ausstellarm angeordnet ist. Diese ohne verlagerbarem Rastkörper in dem die Kopfbolzenführung bildenden Ausstellarm arbeitende Vorrichtung muß jeweils durch Verschwenken von Hand in die Kupplungsposition gebracht werden und läßt außerdem hinsichtlich der zu fordernden Kindersicherheit zu wünschen übrig.

Der Erfindung liegt die Aufgabe zugrunde, die Mängel der vorstehend beschriebenen Feststellvorrichtungen zu vermeiden und die Feststellvorrichtung der eingangs definierten Art so zu verbessern, daß nicht nur eine einfache, kindersichere Handhabung, sondern auch eine flache Bauweise für vergleichsweise große Lüftungsspalte sichergestellt werden kann, und zwar unter einem klapperfreien Festhalten des Fenster- oder Türflügels.

Diese Aufgabe wird nach einer ersten Ausführungsform der Erfindung dadurch gelöst, daß das Gehäuse und das dem Flügel zugeordnete Kuppelorgan zur Ermöglichung einer Dreh-Schwenkbewegung des als Dreh-Kipp-Flügel ausgebildeten Flügels entkuppelbar sind und das Gehäuse einen dem Aufnahmeschlitz vorgeschalteten Einführschlitz für das Kuppelorgan aufweist, daß das Kuppelorgan bei geschlossenem Flügel im Einführschlitz positioniert ist, und daß der Einführschlitz mittels eines Schiebers wahlweise verschließbar ist.

Die somit sowohl in der Dreh- als auch in der Kippstellung eines Flügels wirksame Feststellvorrichtung ermöglicht es aufgrund der sich bei geschlossenem Flügel zwangsläufig ergebenden Positionierung des Kupplungsorgans in dem in dieser Position, d. h. bei geschlossenem Flügel neutralen Einführungsschlitz, durch bloße Betätigung des Schiebers die Feststellvorrichtung in Wirkposition zu bringen oder sie außer Wirkung zu belassen und damit ein von der Feststellvorrichtung unabhängiges Kippen oder Schwenköffnen des Flügels zu ermöglichen.

Das Vorhandensein des Schiebers erbringt im Zusammenhang mit dem Rastkörper die gewünschte Kindersicherheit, da der Raststift bei verschlossener Einführöffnung im Aufnahmeschlitz gefangen und in der gewünschten Spaltlüftungsstellung des Flügels durch den Rastkörper im Aufnahmeschlitz festgehalten ist.

Um das Einführen des Raststiftes in die Rastausnehmung für den kleinsten Lüftungsspalt zu vereinfachen, kann in weiterer Ausbildung der Erfindung der Rastkörper im Bereich des Aufnahmeschlitzes eine geneigte Auflauffläche für den Raststift aufweisen, so daß beim Öffnen des Flügels nach dem Verschließen der Einführöffnung der innerhalb des Aufnahmeschlitzes geführte Raststift den Rastkörper über die geneigte Auflauffläche gegen die Kraft der Rückstellfeder in seine Entriegelungslage drückt und selbständig in die folgende Rastausnehmung einrastet. Nach dem Schließen der Einführöffnung des Aufnahmeschlitzes ist es somit lediglich erforderlich, den Flügel entweder durch ein Kippen oder ein Drehverschwenken zu öffnen, um in die Spaltlüftungsstellung mit der kleinsten Spaltweite zu gelangen. Soll eine weitere Spaltlüftungsstellung erreicht werden, so muß der Rastkörper von Hand aus gegen die Kraft der Rückstellfeder in seine Entriegelungslage gebracht werden, bevor der Flügel weiter geöffnet werden kann. Im Bereich der Rastausnehmungen sind keine Auflaufflächen erwünscht, damit der Flügel nicht zufolge einer entsprechenden Belastung die eingestellte Spaltlüftungsstellung verlassen kann.

Der Rastkörper muß in seine Entriegelungslage quer zum Aufnahmeschlitz verlagert werden können. Eine reine Verschiebebewegung des Rastkörpers birgt die Gefahr eines Verkantens des Rastkörpers in seiner Verschiebeführung in sich, insbesondere bei einer einseitigen Rastkörperbelastung, wie sie beim Verstellen des Rastkörpers über den auf die Auflauffläche einwirkenden Raststift auftritt. Um Störungen zufolge eines solchen Verkantens mit Sicherheit auszuschließen, kann der Rastkörper über zwei seitliche, eine Drehachse bildende Lageransätze in zwei einander gegenüberliegenden quer zum Aufnahmeschlitz verlaufenden Nuten des Gehäuses gelagert sein. Diese beiden Nuten bilden eine Verschiebeführung für die Lageransätze, so daß der Rastkörper über die Lageransätze in den Nuten verschoben und außerdem um die Lageransätze verdreht werden kann. Je nach dem Belastungsfall wird daher der Rastkörper verschoben bzw. verschwenkt, was die einwandfreie Verstellung des Rastkörpers sicherstellt.

Um nicht jeweils eine gesonderte Handhabe für den Sperrschieber und den Rastkörper vorsehen zu müssen, kann der mit einem Betätigungsgriff versehene Sperrschieber quer zum Aufnahmeschlitz verlagerbar im Gehäuse gehalten und an einem Führungssteg des Rastkörpers abgestützt sein. Über den Betätigungsgriff kann folglich der Sperrschieber einerseits zum Schließen der Einführöffnung entlang des Führungssteges verschoben und andererseits zur Entriegelung des Rastkörpers quer zum Führungssteg verlagert werden, weil sich ja der Sperrschieber an dem Führungssteg des Rastkörpers abstützt und über diesen Führungssteg den Rastkörper quer zum Aufnahmeschlitz verstellt. Diese Konstruktion bietet nicht nur eine vorteilhafte Handhabung, sondern auch eine einfache Führung für den Sperrschieber zwischen dem Gehäuse und dem Führungssteg des Rastkörpers.

Damit unter allen Umständen ein Öffnen des Flügels aus einer Spaltlüftungsstellung vermieden werden kann, kann die Verschlußstellung des Sperrschiebers mittels eines Schlosses verriegelbar sein. Nach der Verriegelung des Sperrschiebers ist es somit nur möglich, den Flügel zwischen seiner Schließstellung und einer der vorgesehenen Spaltlüftungsstellungen zu verstellen.

Um schließlich die für das Schließen des Flügels aus der Kipp- bzw. Drehöffnungsstellung erforderliche Schwenkstellung des den Raststift aufweisenden Lenkers sicherzustellen, kann der den Raststift tragende Lenker gegen eine Gewichts- oder Federbelastung ausschwenkbar am Flügel angelenkt sein, so daß der Lenker nach seiner Freigabe selbständig in seine Ausgangslage zurückkehrt.

Nach einer zweiten Ausführungsform der Erfindung wird die gestellte Aufgabe dadurch gelöst, daß das Gehäuse schwenkbar am Fenster- oder Türstock befestigt ist und einen mittels eines Schiebers verschließbaren Einlaßschlitz für einen das flügelseitige Halteelement bildenden Verbindungsstift aufweist, daß in der Schließstellung des Flügels eine Stiftaufnahmenut des in Gehäuselängsrichtung verschiebbaren Kupplungsorgans mit dem Einlaßschlitz ausgerichtet ist, daß das Kupplungsorgan in Querrichtung des Gehäuses federnd gelagert und auf der von der gefederten Seite abgewandten Seite mit Rastnocken versehen ist, die mit einer entsprechenden, sich im wesentlichen über die Länge des Gehäuses erstreckenden Rastleiste zusammenwirken, und daß der Schieber mit einer sich über die gesamte Rastleistenlänge erstreckenden, beispielsweise schrägzahnförmig ausgebildeten Stellstange zur positionsunabhängigen Entkopplung von Kupplungsorgan und Rastleiste versehen ist.

Diese Lösung erbringt eine große Variabilität in der Einstellung der Spaltöffnungsweite verbunden mit einer hohen Funktionssicherheit.

Die Erfindung wird nachfolgend anhand von Ausführungsbeispielen unter Bezugnahme auf die Zeichnung näher erläutert; in der Zeichnung zeigt:
- Fig. 1: einen Längsschnitt durch das Gehäuse einer erfindungsgemäßen Feststellvorrichtung,
- Fig. 2: diese Feststellvorrichtung in einer Verriegelungsstellung für eine Spaltlüftungsstellung des um seine Drehachse geöffneten Flügels in einer schematischen Seitenansicht,
- Fig. 3: eine der Fig. 2 entsprechende Darstellung einer Spaltlüftungsstellung für einen um seine Kippachse geöffneten Flügel,
- Fig. 4: eine schematische Prinzipdarstellung einer zweiten Ausführungsform einer erfindungsgemäßen Feststellvorrichtung,
- Fig. 5: eine schematische Teildarstellung des bei der Vorrichtung nach Fig. 4 verwendeten Gehäuses mit eingesetztem Kupplungsorgan, und
- Fig. 6: eine schematische Seitenansicht einer einen Bestandteil der Vorrichtung nach Fig. 4 darstellenden und zur Betätigung des Kupplungsorgans dienenden Stellstange.

Die in den Fig. 1 bis 3 dargestellte Feststellvorrichtung besteht im wesentlichen aus einem am Fenster- oder Türstock 1 befestigbaren Gehäuse 2, das zumindest in einer Seitenwand 3 einen Aufnahmeschlitz 4 für einen dem Fenster- oder Türflügel 5 zugeordneten Raststift 6 aufweist. Dieser Aufnahmeschlitz 4 verläuft parallel zu dem das Gehäuse 2 tragenden Stockschenkel und ist mit einer quergerichteten Einführöffnung 7 versehen, durch die der Raststift 6 beim Schließen des Flügels aus der Kipp- bzw. Drehöffnungsstellung in den Aufnahmeschlitz 4 eingreift. Die Einführöffnung 7 des Aufnahmeschlitzes 4 kann durch einen Sperrschieber 8 verschlossen werden, der zu seiner Handhabung einen Betätigungsgriff 9 trägt.

Zum Festlegen der Spaltlüftungsstellungen kann der Raststift 6 innerhalb des Aufnahmeschlitzes 4 in zwei Verriegelungsstellungen festgehalten werden. Zu diesem Zweck ist ein Rastkörper 10 vorgesehen, der quer zum Aufnahmeschlitz 4 verschiebbar im Gehäuse 2 gelagert ist und zwei Rastausnehmungen 11 für den Raststift 6 aufweist. Zur Lagerung des Rastkörpers 10 dienen gemäß Fig. 1 zwei seitliche Lageransätze 12, die in zwei einander gegenüberliegende, quer zum Aufnahmeschlitz 4 verlaufende Nuten 13 eingreifen, so daß der Lagerkörper 10 einerseits um die Lageransätze 12 als Drehachse verschwenkt und andererseits entlang der Nuten 13 quer zum Führungsschlitz 4 verschoben werden kann. Wie der Fig. 1 zu entnehmen ist, in der die Lage des in diesem Schnitt nicht sichtbaren Aufnahmeschlitzes 4 strichpunktiert angedeutet wurde, wird der Rastkörper 10 durch eine Rückstellfeder 14 beaufschlagt, die im Ausführungsbeispiel als Blattfeder ausgebildet ist und sich in einer Führungsausnehmung 15 des eingesetzten Gehäusebodens 16 abstützt. Der Rastkörper 10 wird folglich durch die Rückstellfeder 14 gegen den Sperrschieber 8 gedrückt, an dem er mit einem Führungssteg 17 anliegt, der an einem Seitenschenkel 18 des Rastkörpers 10 vorgesehen ist. Der Sperrschieber 8 ist somit zwischen dem Gehäuse 2 und dem Führungssteg 17 parallel zum Aufnahmeschlitz 4 verschiebbar geführt, wobei es möglich ist, über den Betätigungsgriff 9 den Rastkörper 10 aus seiner Verriegelungsstellung gegen die Kraft der Rückstellfeder 14 in eine Entriegelungslage zu verschieben, weil ja der Sperrschieber 8 unmittelbar am Führungssteg 17 des Rastkörpers 10 abgestützt ist.

Greift beim Schließen des Flügels 5 der Raststift 6 durch die Einführöffnung 7 in den Aufnahmeschlitz 4 ein, so wird er nach dem Verschließen der Einführöffnung 7 durch den Sperrschieber 8 beim Öffnen des entsprechend Fig. 2 in seiner Drehstellung befindlichen Flügels im Aufnahmeschlitz 4 verschoben, weil der Raststift 6 über einen Lenker 19 am Flügel 5 angelenkt ist. Bei dieser Verschiebebewegung innerhalb des Aufnahmeschlitzes 4 schlägt der Räststift 6 an eine geneigte Auflauffläche 20 des Rastkörpers an, so daß der Rastkörper 10 durch den im Aufnahmeschlitz 4 geführten Raststift über die einen Stellkeil bildende Auflauffläche 20 gegen die Kraft der Rückstellfeder 14 in seine Entriegelungslage gedrückt wird und der Raststift 6 in die Rastausnehmung 11 für die geringere Spaltweite einrastet, weil der Rastkörper über die Rückstellfeder wieder in seine Verriegelungsstellung gedrückt wird. Der Raststift 6 wird somit innerhalb des Aufnahmeschlitzes 4 spielfrei festgehalten.

Soll der Flügel in die zweite Spaltlüftungsstellung gebracht werden, so muß der Rastkörper 10 von Hand aus in seine Entriegelungslage gedrückt werden, was über den Betätigungsgriff 9 des Sperrschiebers 7 erfolgt. Nach der Entriegelung des Raststiftes 6 kann der Flügel geöffnet werden, bis der Raststift 6 an der hinteren Begrenzungswand der Rastausnehmung 11 anschlägt, womit die Spaltlüftungsstellung für den größeren Lüftungsspalt erreicht ist, in der der Raststift 6 wieder verriegelt wird.

Zum Öffnen des Flügels aus einer Spaltlüftungsstellung heraus ist der Flügel zunächst unter einem Entriegeln der Feststellvorrichtung zu schließen, bevor nach dem Öffnen des Sperrschiebers 7 der Raststift 6 den Aufnahmeschlitz 4 durch die Einführöffnung 7 verlassen kann. Diese zum Austritt des Raststiftes 6 aus dem Gehäuse 2 notwendige Schließbewegung des Flügels stellt eine zusätzliche Kindersicherung dar. Um ein Austreten des Raststiftes 6 aus dem Aufnahmeschlitz 4 und damit ein unbefugtes Öffnen des Flügels sicher auszuschließen, kann die Verschlußstellung des Sperrschiebers 7 durch ein Schloß 21 verriegelbar sein. Dieses nur mit einem passenden Schlüssel betätigbare Schloß weist gemäß dem Ausführungsbeispiel einen Exzenterzapfen 22 auf, der in ein Langloch 23 eines Sperrfingers 24 eingreift. Dieser Sperrfinger 24 kann mittels des Schlosses 21 in der Verschlußstellung des Sperrschiebers 8 vor einen Sperranschlag 25 des Sperrschiebers geschoben werden, so daß der Sperrschieber 8 nicht mehr aus seiner Verschlußstellung zurückgezogen werden kann.

In Fig. 3 ist die Spaltlüftungsstellung für den in seiner Kippstellung befindlichen Flügel 5 dargestellt. Durch das Festlegen des Raststiftes 6 innerhalb des Aufnahmeschlitzes 4 mittels des Rastkörpers 10 wird zufolge der vorgegebenen Länge des Lenkers 19 eine bestimmte Kipplage des Flügels sichergestellt.

Um den Eingriff des Raststiftes 6 in die Einführöffnung 7 des Aufnahmeschlitzes 4 beim Schließen des Flügels aus seiner Kipp- oder Drehöffnungsstellung zu gewährleisten, kann der Lenker 19 gegen eine Gewichts- oder Federbelastung ausschwenkbar am Flügel angelenkt sein, so daß er selbständig die gewünschte Ausgangslage einnimmt. Zu diesem Zweck genügt es, das Eigengewichtsmoment auszunützen und den Ausschwenkwinkel beispielsweise durch einen Anschlag 26 zu begrenzen.

Fig. 4 zeigt eine Ausführungsform der Feststellvorrichtung nach der Erfindung, bei der am Fenster- oder Türstock 1 ein langgestreckt ausgebildetes Gehäuse 30 über eine Anschlaglasche 31 schwenkbar befestigt ist. Am Flügel 5 ist mittels eines Anschlagteils 32 ein Stift 34 angebracht, der in der gekuppelten Stellung über einen Längsschlitz 43 in das Gehäuse 30 eingreift und in diesem Gehäuse in unterschiedlichen Position verrastbar ist. Mittels eines Schiebers 33 kann die Verrastung des Stiftes 34 im Gehäuse gelöst werden, und außerdem dient dieser Schieber 33 dazu, einen Einlaßschlitz 44 für den Stift 34 gehäuseseitig zu verschließen.

Fig. 5 zeigt eine Innenansicht des Gehäuses 30 mit zur lösbaren Blockierung eines im Gehäuse 30 aufgenommenen Kupplungsorgans 35 für unterschiedliche Öffnungspositionen.

Das Gehäuse 30 weist einen Einlaßschlitz 44 für den flügelseitig vorgesehenen Stift 34 auf. In diesen Schlitz 44 kann der Stift 34 bei geschlossenem Flügel eintreten und gelangt dabei in eine Stiftaufnahmenut 36 des Kupplungsorgans 35. Der Einlaßschlitz 44 kann mittels des Endes 45 der Stellstange 38 verschlossen werden. In Längsrichtung des Gehäuses 30 erstreckt sich ein Schlitz 43, in dem sich der Stift 34 bei sich in Funktion befindender Vorrichtung bewegen kann.

Das Kupplungsorgan 35 ist mittels Federelementen 37, die in diesem Beispiel unmittelbar an das aus Kunststoff bestehende Kupplungsorgan 35 angeformt sind, in Richtung einer Doppel-Rastleiste 41 vorgespannt. Das Kupplungsorgan 35 besitzt Rastnocken 40, die passend in die entsprechende Rechteckverzahnung 42 der Rastleisten 41 eingreifen können. Die beiden Rastleisten sind gegenseitig beabstandet, und zwischen den beiden Rastleisten befindet sich die in Fig. 6 gezeigte Stellstange 38, die mit einer Schrägverzahnung 39 versehen und über den nach außen über das Gehäuse 30 vorstehenden Schieber 33 betätigbar ist.

Diese Stellstange 38, die gleichzeitig mit ihrem Ende 45 zum Verschluß des Einlaßschlitzes 44 des Gehäuses dient, ermöglicht es, das Kupplungsorgan 35 unabhängig von dessen augenblicklicher Position gegen die Kraft der Federn 37 aus der Rechteckverzahnung 42 anzuheben und somit von den Rastleisten 41 zu entkuppeln.
Es ist somit ersichtlich, daß durch Betätigung des Schiebers 33 eine Verrastung des Kupplungsorgans 35 in beliebiger Position längs der Rastleisten 41 möglich und damit die Spaltöffnungsweite entsprechend den Zahnschritten einstellbar ist.

## Patentansprüche

1. Feststellvorrichtung für einen Fenster- oder Türflügel (5) in wenigstens einer Spaltlüftungsstellung, bestehend aus einem am Fenster- oder Türstock (1) befestigbaren Gehäuse (2), in dem ein parallel zur Gehäuselängsachse verlaufender Aufnahmeschlitz (4) für ein zur Kupplung mit dem Flügel (5) bestimmtes Organ (6) vorgesehen und ein Rastkörper (10) zwischen einer Verriegelungsstellung und einer Entriegelungsstellung quer zum Aufnahmeschlitz (4) verlagerbar gehalten ist,
dadurch **gekennzeichnet,**
daß das Gehäuse (2) und das dem Flügel (5) zugeordnete Kuppelorgan (6) zur Ermöglichung einer Dreh-Schwenkbewegung des als Dreh-Kipp-Flügel ausgebildeten Flügels (5) entkuppelbar sind und das Gehäuse (2) einen dem Aufnahmeschlitz (4) vorgeschalteten Einführschlitz (7) für das Kuppelorgan (6) aufweist, daß das Kuppelorgan (6) bei geschlossenem Flügel (5) im Einführschlitz (7) positioniert ist, und daß der Einführschlitz (7) mittels eines Schiebers (8) wahlweise verschließbar ist.

2. Feststellvorrichtung nach Anspruch 1, dadurch **gekennzeichnet,** daß der Rastkörper (10) im Bereich des Aufnahmeschlitzes (4) eine geneigte Auflauffläche (20) für den Raststift (6) aufweist und über zwei seitliche, eine Drehachse bildende Lageransätze (12) in zwei einander gegenüberliegenden, quer zum Aufnahmeschlitz (4) verlaufenden Nuten (13) des Gehäuses (2) gelagert ist.

3. Feststellvorrichtung nach Anspruch 1 oder 2, dadurch **gekennzeichnet,** daß der mit einem Betätigungsgriff (9) versehene Sperrschieber (8) quer zum Aufnahmeschlitz (4) verlagerbar im Gehäuse (2) gehalten und an einem Führungssteg (17) des Rastkörpers (10) abgestützt ist.

4. Feststellvorrichtung nach einem der Ansprüche 1 bis 3, dadurch **gekennzeichnet,** daß der den Raststift (6) tragende Lenker (19) gegen eine Gewichts- oder Federbelastung ausschwenkbar am Flügel (5) angelenkt ist.

5. Feststellvorrichtung für einen Fenster- oder Türflügel (5) in wenigstens einer Spaltlüftungsstellung, bestehend aus einem am Fenster- oder Türstock (1) befestigbaren Gehäuse (30), in dem ein parallel zur Gehäuselängsachse verlaufender Aufnahmeschlitz für ein zur Kupplung mit dem Flügel bestimmtes Organ (34) vorgesehen und ein Rastkörper (35) zwischen einer Verriegelungsstellung und einer Entriegelungsstellung quer zum Aufnahmeschlitz verlagerbar gehalten ist,
dadurch **gekennzeichnet,**
daß das Gehäuse (30) schwenkbar am Fenster- oder Türstock (1) befestigt ist und einen mittels eines Schiebers (33) verschließbaren Einlaßschlitz (44) für einen das flügelseitige Halteelement bildenden Verbindungsstift (34) aufweist, daß in der Schließstellung des Flügels (5) eine Stiftaufnahmenut (36) des in Gehäuselängsrichtung verschiebbaren Kupplungsorgans (35) mit dem Einlaßschlitz (44) ausgerichtet ist,
daß das Kupplungsorgan (35) in Querrichtung des Gehäuses (30) federnd gelagert und auf der von der gefederten Seite abgewandten Seite mit Rastnocken (40) versehen ist, die mit einer entsprechenden, sich im wesentlichen über die Länge des Gehäuses (30) erstreckenden Rastleiste (41) zusammenwirken,
und daß der Schieber (33) mit einer sich über die gesamte Rastleistenlänge erstreckenden, beispielsweise schrägzahnförmig ausgebildeten Stellstange (38) zur positionsunabhängigen Entkopplung von Kupplungsorgan (35) und Rastleiste (41) versehen ist.

6. Feststellvorrichtung nach Anspruch 5, dadurch **gekennzeichnet,** daß die Rastleiste (41) an ihren beiden Randbereichen mit einer Rechteckverzahnung (42) versehen ist und daß zwischen diesen beiden Verzahnungen eine Schrägflankenverzahnung vorgesehen ist, die mit einer entsprechenden Verzahnung (39) an der Stellstange (38) zusammenwirkt.

7. Feststellvorrichtung nach Anspruch 6, dadurch **gekennzeichnet,** daß das Kupplungsorgan (35) aus Kunststoff besteht und die den Kupplungsdruck erzeugende Feder (37) in den Aufbau integriert oder unmittelbar angeformt ist.

## Claims

1. Device for keeping a window or a door (5) at least ajar, comprising a housing (2) attachable to the frame (1) of a window or a door, an accommodation slot (4) for a member (6) intended for the coupling with the window or door (5) being provided in the housing parallel to the longitudinal axis of the housing, and a latch body (10) held in the housing and displaceable transversely to the accommodation slot (4) between a latching position and a delatching position,
characterized in that
the housing (2) and the coupling member (6) associated with the window or door (5) can be decoupled in order to allow a rotating-and-tilting displacement of the window or door (5) which is realized as a rotating-and-tilting window or door; in that the housing (2) is provided with an introduction slot (7) for the coupling member (6), this introduction slot being located before the accommodation slot (4); in that the coupling member (6) is positioned in the introduction slot (7) when the leaf (5) is closed; and in that the introduction slot (7) can be selectively closed by means of a slider (8).

2. Device according to claim 1, characterized in that the latch body (10) is provided in the region of the accommodation slot (4) with an inclined ramp surface (20) for the pin (6); and in that the latch body (10) is mounted in two mutually opposite grooves (13) extending transversely to the accommodation slot (4) in the housing (2), by means of two lateral bearing projections (12) forming a rotation axis.

3. Device according to either claim 1 or 2, characterized in that the blocking slider (8) provided with an actuation handle (9) is held in the housing (2) so as to be displaceable transversely to the accommodation slot (4) and supported on a guide stay (17) of the latch body (10).

4. Device according to one of the claims 1 to 3, characterized in that the arm (19) carrying the latch pin (6) is hinged on the window or door (5) with capability of outwardly pivoting against a weight load or a spring load.

5. Device for keeping a window or door leaf (5) at least ajar, comprising a housing (30) attachable to the frame (1) of a window or a door, with an accommodation slot for a member (34) intended for the coupling with the window or door being provided in the housing parallel to the longitudinal axis of the housing, and a latch body (35) held in the housing and displaceable transversely to the accommodation slot between a latching position and a delatching position, characterized in that the housing (30) is pivotably attached on the frame (1) of the window or the door and is provided with an introduction slot (44) for a connection pin (34) which forms the window or door side holding element, this introduction slot (44) being closable by means of a slider (33); in that in the closure position of the window or door (5) a pin accommodation groove (36) of the coupling member (35) displaceable in the longitudinal direction of the housing is aligned with the introduction slot (44);
in that the coupling member (35) is mounted with a spring bias in the transverse direction of the housing (30) and is provided with latch cams (40) on the side remote from the spring-biased side, the latch cams (40) cooperating with a corresponding latch strip (41) extending substantially over the length of the housing (30);
and in that the slider (33) is provided with a positioning rod (38), for example realized with an oblique toothed shape, which extends over the entire length of the latch strip for the purpose of decoupling the coupling member (35) and the latch strip (41) independently of their position.

6. Device according to claim 5, characterized in that the latch strip (41) is provided on its two marginal regions with a toothed arrangement (42) with rectangular teeth; and in that a toothed arrangement with inclined flanks, which cooperates with a corresponding toothed arrangement (39) on the positioning rod (38), is provided between these two toothed arrangements with rectangular teeth (42).

7. Device according to claim 6, characterized in that the coupling member (35) is made of plastic material, and in that the spring (37) which produces the coupling effort is integrated into the structure or is formed directly thereon.

## Revendications

1. Dispositif pour maintenir un panneau (5) de fenêtre ou de porte entrouverte dans au moins une position, comprenant un boîtier (2) destiné à être fixé sur le cadre (1) de fenêtre ou de porte, boîtier dans lequel est prévue une fente de réception (4), parallèle à l'axe longitudinal du boîtier, pour un organe (6) destiné à l'accouplement avec le panneau (5) et dans lequel est tenu un corps de blocage (10) qui peut être déplacé transversalement par rapport à la fente de réception (4) entre une position de blocage et une position de déblocage,
caractérisé en ce que le boîtier (2) et l'organe d'accouplement (6) associé au panneau (5) peuvent être désaccouplés afin de permettre un mouvement de rotation-basculement du panneau (5) réalisé sous la forme d'un panneau oscillo-battant, le boîtier (2) comportant une fente d'entrée (7) pour l'organe d'accouplement (6) prévue en avant de la fente de réception (4), en ce que l'organe d'accouplement (6) est positionné dans la fente d'entrée (7) lorsque le panneau (5) est fermé, et en ce que la fente d'entrée (7) peut être sélectivement fermée au moyen d'un tiroir (8).

2. Dispositif selon la revendication 1, caractérisé en ce que dans la région de la fente de réception (4) le corps de blocage (10) présente une surface de montée inclinée (20) pour la tige de blocage (6), et en ce que le corps de blocage (10) est monté au moyen de deux saillies latérales (12) qui forment un axe de rotation, dans deux gorges (13) mutuellement opposées du boîtier (2) qui s'étendent transversalement par rapport à la fente de réception (4).

3. Dispositif selon l'une ou l'autre des revendications 1 et 2, caractérisé en ce que le tiroir de verrouillage (8), muni d'une poignée d'actionnement (9), est tenu dans le boîtier (2) de manière à pouvoir être déplacé transversalement par rapport à la fente de réception (4) et est appuyé sur une patte de guidage (17) du corps de blocage (10).

4. Dispositif selon l'une quelconque des revendications 1 à 3, caractérisé en ce que le bras (19) qui porte la tige de blocage (6) est articulé sur le panneau (5) de façon à pouvoir pivoter vers l'extérieur à l'encontre d'une force exercée par un poids ou un ressort.

5. Dispositif pour maintenir un panneau (5) de fenêtre ou de porte entrouverte dans au moins une position, comprenant un boîtier (30) destiné à être fixé sur le cadre (1) de fenêtre ou de porte, boîtier dans lequel est prévue une fente de réception, parallèle à l'axe longitudinal du boîtier, pour un organe (34) destiné à l'accouplement avec le panneau (5) et dans lequel est tenu un corps de blocage (35) qui peut être déplacé transversalement par rapport à la fente de réception entre une position de blocage et une position de déblocage,
caractérisé en ce que le boîtier (30) est fixé pivotant sur le cadre (1) de fenêtre ou de porte et comporte une fente d'entrée (44) pour une tige de liaison (34) qui constitue l'élément d'arrêt côté panneau, ladite fente pouvant être fermée au moyen d'un tiroir (33), en ce que dans la position de fermeture du panneau (5) une gorge de réception (36), destinée à une tige et prévue sur l'organe d'accouplement (35) déplaçable en direction longitudinale du boîtier, est alignée avec la fente d'entrée (44), en ce que l'organe d'accouplement (35) est monté sous sollicitation élastique en direction transversale du boîtier (30) et comporte sur le côté éloigné au côte sollicité élastiquement des cames de blocage (40) qui coopèrent avec une barrette de blocage (41) correspondante qui s'étend sensiblement sur la longueur du boîtier (30), et en ce que le tiroir (33) est pourvu d'une barre de positionnement (38), réalisée par exemple sous forme d'une barre à dents obliques, qui s'étend sur toute la longueur de la barrette de blocage et qui est destinée au désaccouplement de l'organe d'accouplement (35) et de la barrette de blocage (41) indépendamment de leur position.

6. Dispositif selon la revendication 5, caractérisé en ce que la barrette de blocage (41) est munie sur ses deux zones de bordure d'une denture droite (42), et en ce qu'il est prévu entre ces deux dentures droites une denture à flancs obliques, laquelle coopère avec une denture (39) correspondante sur la barre de positionnement (38).

7. Dispositif selon la revendication 6, caractérisé en ce que l'organe d'accouplement (35) est réalisé en matière plastique, et en ce que le ressort (37) qui produit la force d'accouplement est intégré à la structure ou est formé directement sur celle-ci.
